# EUROPÄISCHE PATENTSCHRIFT

(11) **EP 0 884 748 B1**
(45) Veröffentlichungstag und Bekanntmachung des Hinweises auf die Patenterteilung: **08.05.2002**
(21) Anmeldenummer: 97119973.2
(22) Anmeldetag: 14.11.1997
(51) Int. Cl.: H01H 69/01, H01H 71/74, H01H 83/22

(54) **Verfahren zum Eichen eines thermischen Auslösers für ein elektrisches Schaltgerät**
Method for calibrating a thermal trip device of an electrical switchgear
Méthode pour calibrer un déclencheur thermique d'un appareil de commutation électrique

(30) Priorität: 11.06.1997 CH 142297
(43) Veröffentlichungstag der Anmeldung: 16.12.1998
(73) Patentinhaber: Rockwell Automation AG, CH-5001 Aarau (CH)
(72) Erfinder: Meili, Hans-Peter, 5703 Seon (CH); Spengler, Karin, 8225 Siblingen (CH); Spengler, Stephan, 8225 Siblingen (CH)
(74) Vertreter: Morva, Tibor

(56) Entgegenhaltungen:
- EP-A- 0 302 822
- FR-A- 1 271 618
- FR-A- 2 667 979

## Beschreibung

Die vorliegende Erfindung betrifft ein Verfahren zum Eichen eines thermischen Auslösers für ein elektrisches Schaltgerät, mit für jede Phase einem mit dem einen Ende im Gehäuse des Auslösers befestigten Bimetallstreifen, mit zwei parallel angeordneten längsverschiebbar gelagerten Schiebern, wobei die nicht im Gehäuse befestigten freien Endbereiche der bei Strombelastung sich in Längsverschieberichtung der Schieber ausbiegenden Bimetallstreifen zwischen den beiden Schiebern liegen, mit einem mit dem einen Schieber gelenkig verbundenen und mit dem anderen Schieber in Schleppverbindung stehenden, im wesentlichen quer zur Längsverschieberichtung der Schieber ausgerichteten, mit mindestens einem Endbereich auf eine Auslöseanordnung wirkenden Differenzialhebel und mit zwischen jedem Schieber und jedem Bimetallstreifen angeordneten Mitnehmerarmen.

Aus der EP-A1 0302822 ist ein Verfahren der eingangs erwähnten Art bekannt. Dieses Eichverfahren ist für thermische Auslöser mit für jede Phase einem Bimetallstreifen, mit zwei parallel angeordneten längsverschiebbar gelagerten Schiebern vorgesehen, wobei die Endbereiche der in Längsverschieberichtung der Schieber bei Strombelastung sich ausbiegenden Bimetallstreifen zwischen den Schiebern liegen. An den beiden Schiebern ist ein mit dem einen Schieber gelenkig verbundener und mit dem anderem Schieber in Schleppverbindung stehender, mit mindestens einem Endbereich auf eine Auslöseanordnung wirkender Differenzialhebel befestigt. Auf den Endbereich jedes Bimetallstreifens ist ein diesen mit Spiel umschliessender, vor der Eichung in Längsrichtung der Schieber auf den Schiebern gleitend verschiebbarer Schlitten aufgesetzt. Dann werden die Bimetallstreifen mit dem nach Vorschriften niedrigsten Auslösestrom entsprechenden Eichstrom erwärmt, bis die durch die sich ausbiegenden Bimetallstreifen auf den Schiebern geschobenen Schlitten den Auslösepunkt der Auslöseanordnung erreicht haben. Die Schlitten werden in dieser Stellung auf den beiden Schiebern, vorzugsweise durch Ultraschallschweissen befestigt. Die grossen Nachteile dieses Verfahrens bestehen darin, dass dieses Verfahren für eine automatische Montage ungeeignet ist, dass dieses Verfahren unzulässig hohe Toleranzen zulässt, weil die Oeffnungen der auf die Endbereiche der Bimetallstreifen gestülpten Schlitten die Bimetallstreifen mit Spiel umschliessen und die untereinander nicht gleichen Dicken der Bimetallstreifen auch nicht berücksichtigen. Ausserdem können bei der Ultraschallschweissung zwischen den Schlitten und den Schiebern durch Verrutschen unbestimmte Verschiebungen auftreten. Im weiteren müssen die Schlitten nach der Eichung aufgeschnitten werden, was zu kostenpflichtig abzuführenden Abfällen führt.

Die Aufgabe der vorliegenden Erfindung ist es, ein Verfahren zum Eichen eines thermischen Auslösers zu entwickeln, das für eine automatischen Montage geeignet ist, das die Berücksichtigung enger Toleranzen zulässt, das sich der Streuung in der Dicken der Bimetallstreifen ohne Spiel anpasst und das bei der Durchführung des Eichverfahrens die Entstehung von Abfällen vermeiden lässt.

Die gestellte Aufgabe ist dadurch gelöst, dass die Bimetallstreifen zuerst im Gehäuse des Auslösers mit ihren einen Enden befestigt und mit einem vorbestimmten Eichstrom während einer vorgegebenen Aufheizzeit durch Ausbiegung in eine Eichstellung gebracht werden, wonach die Lage der freien Endbereiche jedes Bimetallstreifens an beiden einander abgekehrten Seiten ausgemessen, danach die beiden Schieber einzeln mit schwenkbar angebrachten Mitnehmerarmen ausgerüstet, dann die Mitnehmerarme auf jedem Schieber mit Hilfe einer mit Anschlägen versehenen Eichvorrichtung auf die zuvor ausgemessene Eichstellung der jeweiligen Bimetallstreifen durch Schwenken eingestellt, dann die Mitnehmerarme auf den Schiebern in dieser eingestellten Eichstellung befestigt und schliesslich die beiden mit den Mitnehmerarmen versehenen Schieber zusammen mit dem Differenzialhebel im Auslöser montiert werden. Dieses Verfahren ist für eine vollautomatische Montage geeignet. Die einzelnen Verfahrensschritte werden in getrennten Verfahrensstationen durchgeführt. Weil man die an den Mitnehmerarmen einzustellenden Berührungspunkte direkt an den Bimetallstreifen misst, werden die unter den Dicken der Bimetallstreifen möglicherweise vorhandenen Differenzen automatisch berücksichtigt. Die sehr genau durchführbare Messung ist wichtig, weil die Ausbiegungen der Bimetallstreifen in einem einige Zehntel-Millimeter betragenden Bereich liegen. Die Streuung der Dicken der Bimetallstreifen, die die Auslösegenauigkeit des Auslösers in einem engen Toleranzbereich massgeblich beeinflusst, wird durch dieses Verfahren mitberücksichtigt. Durch die automatische Montage sind auch wirtschaftlich vorteilhafte, kurze Zykluszeiten erreichbar. Bei diesem Verfahren entstehen auch keine kostenpflichtig zu beseitigenden Abfälle, weil man dabei nichts wegschneidet oder abbricht.

Die Mitnehmerarme können ein Teil von einzelnen Winkelstücken sein, deren eine Arme als im wesentlichen senkrecht zur Längsrichtung der Schieber ausgerichtete Mitnehmerarme verwendet und die anderen im wesentlichen in Längsrichtung der Schieber liegenden Arme an den Schiebern befestigt werden, wobei die vor der Befestigung schwenkbare Lagerung der Winkelstücke auf den Schiebern in den Spitzenbereichen der Winkelstücke gewählt wird. Die auf den Schiebern vor der Eichung schwenkbar angebrachten Winkelstücke können mit den Anschlägen der Eichvorrichtung sehr genau in die Eichstellung gebracht werden. Die auf den Schiebern liegenden Arme können einfach auf den Schiebern befestigt werden.

Die Befestigung der aus Kunststoff bestehenden Mitnehmerarme können auf den auch aus Kunstoff hergestellten Schiebern durch Ultraschallschweissen durchgeführt werden. Diese Art der Befestigung ist schnell und besonders geeignet für eine automatische Montage.

Im folgenden wird anhand der beiliegenden Zeichnungen ein Ausführungsbeispiel der Erfindung näher beschrieben. Es zeigen:
- Fig.1: drei Bimetallstreifen mit einer schematisch dargestellten Messeinrichtung,
- Fig.2: einen mit schwenkbaren Mitnehmerarmen bestückten Schieber,
- Fig.3: eine schematisch dargestellte Eichvorrichtung mit einem Schieber,
- Fig.4: einen Schieber mit einer Ultraschallschweissvorrichtung und
- Fig.5: die Aktivteile eines geeichten und montierten thermischen Auslösers.

Fig.1 zeigt drei Bimetallstreifen 1 eines thermischen Auslösers. Die in dieser Figur unteren Enden der Bimetallstreifen sind im nicht dargestellten Gehäuse des Auslösers befestigt. In den Figuren sind aus Gründen der besseren Uebersichtlichkeit die durch den Betriebsstrom durchflossenen, die Bimetallstreifen umhüllenden und diese in Abhängigkeit des Betriebsstromes aufheizenden Heizwicklungen auch nicht dargestellt. Die in Fig.1 oberen, freien Enden der Bimetallstreifen 1 sind für die mechanische Betätigung des Auslösers vorgesehen. Um den Auslöser eichen zu können, werden die Bimetallstreifen 1 mit einem vorbestimmten Eichstrom während einer vorgegebenen Aufheizzeit durch Ausbiegung in eine Eichstellung gebracht. Der Eichstrom wird in der Regel so gewählt, dass nach einer Erwärmung während 2 Minuten die Ausbiegung des Bimetalls dem Auslösewert des 1,2-fachen Nennstromes bei einer Aufheizung während 2 Stunden entspricht. In der Eichstellung wird die Lage der freien Enden jedes Bimetallstreifens 1 an beiden einander abgekehrten Seiten ausgemessen. Die Messung kann mit einem bekannten Messverfahren, z.B. optisch durchgeführt werden. In Fig.1 ist die Messung rein symbolisch mit einem Masstab 2 angedeutet. Die gemessenen Werte werden einer Eichvorrichtung weitergeleitet.

Die Ausbiegung der Bimetallstreifen wirkt im fertig montierten Auslöser auf zwei parallel angeordnete, längsverschiebbar gelagerte, in Fig.5 sichtbare Schieber 3, 4. Die beiden Schieber 3, 4 sind in Ausbiegerichtung der Bimetallstreifen 1 längsverschiebbar. Die auslösewirksamen Endbereiche der Bimetallstreifen 1 liegen zwischen den beiden Schiebern 3, 4, wie es aus Fig.5 ersichtlich ist. Zwischen jedem Schieber 3, 4 und jedem Bimetallstreifen 1 sind Mitnehmerarme 5, 6 angeordnet. Es ist ersichtlich, dass die Lage der Mitnehmerarme 5, 6 und die Lage der auslösewirksamen Endbereiche der Bimetallstreifen 1 die Auslösegenauigkeit des Auslösers bestimmen.

Um die Mitnehmerarme 5, 6 auf den Schiebern in der richtigen Lage fixieren zu können, werden die Schieber 3, 4 zuerst mit schwenkbar angebrachten Mitnehmerarmen 5, 6 ausgerüstet. In den Figuren 2, 3 und 4 ist nur ein Schieber 3 dargestellt. Diese Figuren gelten aber auch für den anderen Schieber 4, weil die Schieber 3, 4 und auch die Mitnehmerarme 5, 6 identisch ausgebildet sind. Die Mitnehmerarme 5, 6 sind Teil von einzelnen Winkelstücken. Der Mitnehmerarm 5, 6 steht im wesentlichen senkrecht zur Längsrichtung der Schieber 3, 4. Der Schwenkpunkt 7 der Winkelstücke liegt in deren Spitzenbereichen. Der andere Arm 8 der Winkelstücke liegt im wesentlichen in Längsrichtung der Schieber 3, 4 und wird im Eichverfahren am Schieber 3 befestigt.

Der mit schwenkbaren Auslösearmen 5 ausgerüstete Schieber 3 wird in einer, in Fig.3 schematisch dargestellten Eichvorrichtung fetgehalten. Die Endbereiche der Auslösearme 5 werden durch U-förmige Anschläge 9 erfasst. Diese Anschläge 9 werden durch Verschieben in Pfeilrichtung 10 die Mitnehmerarme 5 in die zuvor ausgemessene Eichstellung der jeweiligen Bimetallstreifen 1 bringen. Sobald die Eichstellung der Mitnehmerarme 5 erreicht ist, werden die anderen Arme 8 der Winkelstücke mit einer Ultraschallschweissvorrichtung 11 am Schieber 3 befestigt, wie es in Fig.4 schematisch gezeigt ist.

Die mit starr befestigten Mitnehmerarmen 5, 6 ausgerüsteten Schieber 3, 4 werden nachher im Auslöser montiert, wie Fig.5 es zeigt. Am einen Schieber 3 ist ein Differenzialhebel 12 im Punkt 13 gelenkig gelagert. Der Differenzialhebel 12 steht im wesentlichen quer zur Längsverschieberichtung der Schieber 3, 4. Der Differenzialhebel 12 steht mit dem anderen Schieber 4 über einen Bolzen 14 in Schleppverbindung. Der Bolzen 14 ist in einer übergrossen Aussparung 15 im Differenzialhebel 12 geführt.

Bei einem für alle drei Phasen gleich grossen Ueberstrom biegen sich die Bimetallstreifen 1 in die gleiche Richtung gleichermassen aus. Der Endbereich 16 des Differenzialhebels 12 wird dabei verschoben und wirkt auf eine nicht dargestellte Auslöseanordnung, beispielsweise auf ein Schaltschloss. Bei asymmetrischen Strömen biegen sich die Bimetallstreifen 1 ungleich aus, wobei die Schieber 3, 4 unterschiedlich verschoben werden. Der Endbereich 16 des Differenzialhebels 12 wird wieder verschoben, was zur Betätigung der Auslöseanordnung führt.

## Patentansprüche

1. Verfahren zum Eichen eines thermischen Auslösers für ein elektrisches Schaltgerät, mit für jede Phase einem mit dem einen Ende im Gehäuse des Auslösers befestigten Bimetallstreifen (1), mit zwei parallel angeordneten längsverschiebbar gelagerten Schiebern (3, 4), wobei die nicht im Gehäuse befestigten freien Endbereiche der bei Strombelastung sich in Längsverschieberichtung der Schieber (3, 4) ausbiegenden Bimetallstreifen (1) zwischen den beiden Schiebern (3, 4) liegen, mit einem mit dem einen Schieber (3) gelenkig verbundenen und mit dem anderen Schieber (4) in Schleppverbindung stehenden, im wesentlichen quer zur Längsverschieberichtung der Schieber (3, 4) ausgerichteten, mit mindestens einem Endbereich (16) auf eine Auslöseanordnung wirkenden Differenzialhebel (12) und mit zwischen jedem Schieber (3, 4) und jedem Bimetallstreifen (1) angeordneten Mitnehmerarmen (5, 6), **dadurch gekennzeichnet, dass** die Bimetallstreifen (1) zuerst im Gehäuse des Auslösers mit ihren einen Enden befestigt und mit einem vorbestimmten Eichstrom während einer vorgegebenen Aufheizzeit durch Ausbiegung in eine Eichstellung gebracht werden, wonach die Lage der freien Endbereiche jedes Bimetallstreifens (1) an beiden einander abgekehrten Seiten ausgemessen, danach die beiden Schieber (3, 4) einzeln mit schwenkbar angebrachten Mitnehmerarmen (5, 6) ausgerüstet, dann die Mitnehmerarme (5, 6) auf jedem Schieber (3, 4) mit Hilfe einer mit Anschlägen (9) versehenen Eichvorrichtung auf die zuvor ausgemessene Eichstellung der jeweiligen Bimetallstreifen (1) durch Schwenken eingestellt, dann die Mitnehmerarme (5, 6) auf den Schiebern (3, 4) in dieser eingestellten Eichstellung befestigt und schliesslich die beiden mit den Mitnehmerarmen (5, 6) versehenen Schieber (3, 4) zusammen mit dem Differenzialhebel (12) im Auslöser montiert werden.

2. Verfahren nach Anspruch 1, **dadurch gekennzeichnet, dass** die Mitnehmerarme (5, 6) ein Teil von einzelnen Winkelstücken sind, deren eine Arme als im wesentlichen senkrecht zur Längsrichtung der Schieber ausgerichtete Mitnehmerarme (5, 6) verwendet werden und die anderen im wesentlichen in Längsrichtung der Schieber (3, 4) liegenden Arme (8) an den Schiebern befestigt werden, wobei die vor der Befestigung schwenkbare Lagerung der Winkelstücke auf den Schiebern (3, 4) in den Spitzenbereichen der Winkelstücke gewählt wird.

3. Verfahren nach Anspruch 1 oder 2, **dadurch gekennzeichnet, dass** die Befestigung der aus Kunststoff bestehenden Mitnehmerarme (5, 6) auf den auch aus Kunstoff hergestellten Schiebern (3, 4) durch Ultraschallschweissen durchgeführt wird.

## Claims

1. A method of calibrating a thermal trip device for an electrical switchgear including, for each phase, a bi-metal strip (1) which is attached at one end thereof in the housing of the trip device, two parallel longitudinally displaceable sliders (3, 4) arranged such that the free end regions of the bi-metal strips (1) not attached in the housing are located between the two sliders (3, 4) whereby said bi-metal strips bend outwards in the longitudinal direction of displacement of the sliders (3, 4) when current is applied, a differential lever (12) which has at least one end region (16) thereof that is effective on a tripping arrangement and which is articulated to the one slider (3) whilst having a tow-type connection to the other slider (4) and said differential lever being aligned such that it is substantially transverse relative to the longitudinal direction of displacement of the sliders (3, 4), and also including driver arms (5, 6) arranged between each slider (3, 4) and each bi-metal strip (1), **characterised in that** the bi-metal strips (1) are initially mounted at their one ends in the housing of the trip device and are moved into a calibration position by being bent outwardly by means of a predefined calibration current applied for a predetermined heating period, whereupon the position of the free end regions of each bi-metal strip (1) is measured at the two sides thereof facing away from each other, whereafter the two sliders (3, 4) are equipped individually with pivotally mounted driver arms (5, 6), said driver arms (5, 6) on the sliders (3, 4) then being set, with the aid of a calibrating device provided with stop means (9), to the previously measured calibration position of the respective bi-metal strips (1) by means of a pivoting movement, whereupon the driver arms (5, 6) on each slider (3, 4) are then fixed in this set calibration position and finally, the two sliders (3, 4) provided with the driver arms (5, 6) are mounted in the trip device together with the differential lever (12).

2. A method in accordance with Claim 1, **characterised in that** the driver arms (5, 6) are a part of individual angled members whose one arms are used as driver arms (5, 6) that are aligned substantially perpendicularly relative to the longitudinal direction of the sliders and whose other arms (8), which extend substantially in the longitudinal direction of the sliders (3, 4), are fixed to the sliders, whereby the mounting point at which the angled members were pivotal on the sliders (3, 4) prior to the fixing process is selected to lie in the peak regions of the angled members.

3. A method in accordance with Claim 1 or 2, **characterised in that** the fixing of the driver arms (5, 6) consisting of a synthetic material on the sliders (3, 4) that are also made of a synthetic material is effected by means of an ultrasonic welding process.

## Revendications

1. Procédé pour calibrer un déclencheur thermique d'un appareil de commutation électrique dans lequel,
- pour chaque phase, un bilame métallique (1) est fixé par une extrémité dans le boîtier du déclencheur,
- deux coulisseaux (3, 4) à coulissement longitudinal sont montés parallèles,
- les extrémités libres des bilames (1) non fixées au boîtier qui, en cas de surintensité, se courbent selon la direction longitudinale de déplacement des coulisseaux (3, 4), se trouvent entre ces coulisseaux,
- un levier différentiel (12), sensiblement perpendiculaire à la direction longitudinale de déplacement des coulisseaux (3, 4), est relié par une articulation à un coulisseau (3) et par une liaison d'accompagnement à l'autre coulisseau (4) et agit par au moins une extrémité (16) sur un dispositif de déclenchement, et
- des bras d'entraînement (5, 6) sont montés entre chaque coulisseau (3, 4) et chaque bilame (1),
- **caractérisé en ce que**
- les bilames (1) sont d'abord fixés chacun par une extrémité dans le boîtier du déclencheur et, au moyen d'un courant de calibrage prédéfini appliqué pendant un temps donné, sont amenés par flexion à une position de calibrage dans laquelle la position des extrémités libres de chaque bilame (1) est mesurée sur ses côtés écartés l'un de l'autre,
- ensuite les deux coulisseaux (3, 4) sont équipés individuellement de bras d'entraînement (5, 6) basculants qui, sur chaque coulisseau (3, 4) sont réglés à la position de calibrage, mesurée précédemment, de chaque bilame (1), par basculement au moyen d'un dispositif de calibrage équipé de butées (9), et fixés sur les coulisseaux (3, 4) dans cette position, et
- enfin les deux coulisseaux (3, 4) équipés des bras d'entraînement (5, 6) sont montés avec le levier différentiel (12) dans le déclencheur.

2. Procédé de calibrage selon la revendication 1,
**caractérisé en ce que**
les bras d'entraînement (5, 6) sont chacun une partie d'une pièce coudée Individuelle, dont un bras (5, 6), sensiblement perpendiculaire à la direction de déplacement du coulisseau, est utilisé comme bras de déclenchement, tandis que les autres bras (8) sensiblement parallèles à la direction de déplacement des coulisseaux (3, 4) sont fixés à ceux-ci, le montage articulé sur les coulisseaux (3, 4) des pièces coudées avant leur fixation, étant choisi dans la zone angulaire de ces pièces.

3. Procédé de calibrage selon l'une quelconque des revendications 1 ou 2,
**caractérisé en ce que**
la fixation des bras d'entraînement (5, 6) en matière plastique sur les coulisseaux (3, 4) en matière plastique, est réalisée par soudure par ultrasons.
